# EUROPÄISCHE PATENTSCHRIFT

(11) **EP 3 558 855 B1**
(45) Veröffentlichungstag und Bekanntmachung des Hinweises auf die Patenterteilung: **03.03.2021**
(21) Anmeldenummer: 17808451.3
(22) Anmeldetag: 01.12.2017
(51) Int. Cl.: B66B 13/16, B66B 13/08

(54) **VORRICHTUNG ZUM ENTRIEGELN EINER SCHACHTTÜR**
DEVICE FOR UNLOCKING A SHAFT DOOR
DISPOSITIF DE DÉVERROUILLAGE D'UNE PORTE PALIÈRE

(30) Priorität: 21.12.2016 EP 16205924
(43) Veröffentlichungstag der Anmeldung: 30.10.2019
(73) Patentinhaber: Inventio AG, 6052 Hergiswil (CH)
(72) Erfinder: CHRISTEN, Jules, 6460 Altdorf (CH)
(86) Internationale Anmeldenummer: PCT/EP2017/081132
(87) Internationale Veröffentlichungsnummer: WO 2018/114283

(56) Entgegenhaltungen:
- EP-A1- 1 321 422
- JP-A- H04 292 392
- JP-A- H11 171 441

## Beschreibung

Die Erfindung betrifft eine Vorrichtung zum Entriegeln einer Schachttür, eine Aufzugsanlage mit einer solchen Vorrichtung und ein Verfahren zum Entriegeln einer solchen Schachttür.

Eine Aufzugsanlage umfasst üblicherweise eine Aufzugskabine, die innerhalb eines Aufzugschachtes verfahren werden kann. Um Komponenten der Aufzugsanlage, beispielhaft den unteren Bereich der Aufzugskabine oder in der Schachtgrube des Aufzugsschachtes angeordnete Komponenten, einer Wartung zu unterziehen, steigt ein Servicetechniker durch eine unterste Schachttür in die Schachtgrube ein

Die JP H11 171441 A, EP 1 321 422 A1 und JP H04 292392 A offenbaren Vorrichtungen und Verfahren laut dem Stand der Technik.

Nach abgeschlossener Wartung in der Schachtgrube entriegelt der Servicetechniker die unterste Schachttür, um diese Schachttür öffnen und somit den Aufzugsschacht verlassen zu können. Üblicherweise befindet sich die entsprechende Verriegelungsvorrichtung der Schachttür im oberen Türbereich dieser Schachttür. Es ist bekannt, dass für eine Entriegelung aus dem Innern des Aufzugsschachtes ein Entriegelungsseil am Riegel der Verriegelungsvorrichtung fixiert sein kann, wobei sich dieses Entriegelungsseil von der Verriegelungsvorrichtung bis in den unteren Türbereich der Aufzugstür erstreckt. Der Servicetechniker kann dieses Entriegelungsseil ziehen, um die Aufzugstür zu entriegeln.

Darüber hinaus weist eine jede Aufzugstür einen Kraftspeicher zur selbsttätigen Schliessung der Aufzugstür bei einem Ausfall der Stromversorgung auf. Nachteilig bei einer solchen Ausführung der Aufzugstür ist, dass das Vorhandensein des Kraftspeichers und der Entriegelungsvorrichtung einen komponentenreichen, also komplizierten, Aufbau der Vorrichtung darstellt.

Daher ist es Aufgabe der Erfindung, eine Vorrichtung zum Entriegeln einer Aufzugstür bereitzustellen, welche einen vereinfachten Aufbau aufweist.

Diese Aufgabe wird gelöst durch eine Vorrichtung zum Entriegeln einer Schachttür, wobei die Vorrichtung aufweist:
- ein Türblatt, welches zwischen einer Offenposition und einer Geschlossenposition verschiebbar ist,
- ein an dem Türblatt angeordneter Riegel zum Verriegeln des Türblattes in seiner Geschlossenposition,
- ein mit dem Türblatt gekoppelter Kraftspeicher, welcher Kraftspeicher bei Ausfall der für den Antrieb des Türblattes notwendigen Energieversorgung die Energie für die Bewegung des Türblattes in seine Geschlossenposition bereitstellt,
wobei der Kraftspeicher derart mittels eines elastischen Elements mit dem Türblatt gekoppelt ist, dass durch ein Verlagern des Kraftspeichers bei dem in seiner Geschlossenstellung angeordneten Türblatt der Riegel in seine Entriegeltenstellung versetzbar ist.

Die Aufgabe wird ebenso gelöst durch eine Aufzugsanlage, welche mehrere übereinander angeordnete Schachttüren umfasst, durch welche Schachttüren der Aufzugschacht der Aufzugsanlage von mehreren übereinander angeordneten Stockwerken begehbar ist, wobei die Vorrichtung an einer untersten der Schachttüren angeordnet ist.

Die Aufgabe wird ebenso gelöst durch ein Verfahren zum Entriegeln einer Aufzugstür mit einer solchen Vorrichtung, wobei das Türblatt durch Verlagern des Kraftspeichers entriegelt wird.

Der Erfindung liegt die Erkenntnis zugrunde, dass ein Kraftspeicher üblicherweise im unteren Bereich der Aufzugstür angeordnet und so für einen in der Schachtgrube befindlichen Servicetechniker leicht erreichbar ist, wenn diese Aufzugstür unmittelbar an der Schachtgrube angeordnet ist. Zum anderen ist dieser Kraftspeicher mit einem oberen Bereich der Aufzugstür bzw. des Türblattes gekoppelt, in welchem oberen Bereich ebenso der Riegel zur Verriegelung der Aufzugstür angeordnet ist. Mithilfe des elastischen Elements ist es demzufolge bei der Geschlossenstellung des Türblattes möglich, bei einer vorzugsweise manuellen Verlagerung des Kraftspeichers eine auf den Riegel wirkende Bewegung im oberen Bereich des Türblattes zu erzeugen. Diese im unteren Türbereich durchgeführte Bewegung wird dazu genutzt, den Riegel mittels des elastischen Elements im oberen Türbereich aus seiner verriegelten Stellung in seine entriegelte Stellung zu überführen und somit das Türblatt zur Öffnung freizugeben.

Elastische Elemente im Sinne dieser Beschreibung umfassen ebenso Vorrichtungen, welche durch das Verlagern des Kraftspeichers zum Zweck der Entriegelung eine Längenänderung erfahren, wobei diese Längenänderung rückgängig gemacht wird, wenn der Kraftspeicher seine der Verriegeltenstellung des Riegels entsprechende Ausgangsposition wieder einnimmt.

Bei einer Weiterbildung der Vorrichtung ist der Kraftspeicher mittels eines am Türblatt angeordneten Befestigungspunktes mit dem Türblatt gekoppelt. Derart kann sichergestellt werden, dass die Bewegung des Kraftspeichers bei geöffnetem Türblatt ein Schließen des Türblattes bewirkt.

Bei einer Weiterbildung der Vorrichtung ist das elastische Element am Befestigungspunkt abgestützt und durch das den Riegel in seine Verriegeltenstellung versetzende Verlagern des Kraftspeichers entspannbar. Derart ist erreichbar, dass die Bewegung des Kraftspeichers im unteren Bereich der Aufzugstür eine Bewegung im oberen Bereich der Aufzugtür bewirkt, wobei die Bewegung im oberen Bereich der Aufzugtür zur Entriegelung des Türblattes genutzt wird. Das elastische Element kann zu diesem Zweck am Befestigungspunkt fixiert oder lediglich an diesem abgestützt sein.

Das elastische Element kann am Befestigungspunkt abgestützt sein und durch das den Riegel in seine Verriegeltenstellung versetzende Verlagern des Kraftspeichers dehnbar sein. Mittels eines am Seil fixierten Betätigungselementes kann demnach der verlängerte Arm des Riegels so verschwenkt werden, dass der Riegel seine Entriegeltenstellung einnimmt.

Bei einer Weiterbildung der Vorrichtung ist das elastische Element durch ein Federelement derart ausgebildet, dass das Federelement durch ein Verlagern des Kraftspeichers den Riegel in seine Entriegeltenstellung versetzt. Demnach bewirkt der Kraftspeicher, dass das durch das Federelement gebildete elastische Element in einem Zustand ist, dass der verlängerte Arm des Riegels nicht betätigt ist, wenn der Kraftspeicher nicht von einem Servicetechniker bewegt ist. Bei der Verlagerung des Kraftspeichers durch den Servicetechniker wird demnach das Federelement entlastet bzw. belastet und somit der Riegel in seiner entriegelten Stellung bewegt.

Eine Weiterbildung der Vorrichtung umfasst ein Seil, welches Seil an seinem ersten Ende mit dem Kraftspeicher und an seinem zweiten Ende mit dem an dem Befestigungspunkt angeordneten elastischen Element verbunden ist. Derart wird eine Verbindung zwischen dem durch den Servicetechniker bewegbaren Kraftspeicher und dem Riegel geschaffen.

Bei einer Weiterbildung der Vorrichtung ist der Kraftspeicher durch ein Schließgewicht oder durch eine Schließfeder gebildet. Ein solches Schließgewicht bzw. eine solche Schließfeder sind üblicherweise im unteren Bereich des Türpfostens der entsprechenden Tür anordenbar und leicht von einem Servicetechniker erreich- bzw. bewegbar.

Bei einer Weiterbildung des Verfahrens wird das Türblatt durch ein in Richtung einer Schachtgrube gerichtetes Ziehen des Kraftspeichers oder durch Anheben des Kraftspeichers entriegelt. Derart sind mehrere Möglichkeiten gegeben, dass Verfahren durchzuführen. Bei einer Konstellation, die ein Entriegeln der Schachttür durch ein nach unten gerichtetes Ziehen des Kraftspeichers bewirkt, ist es von Vorteil, dass durch ein gegebenenfalls gerissenes Seil die Schachttür nicht entriegelt ist.

Im Folgenden wird die Erfindung anhand von Figuren näher erläutert. Es zeigen:
- Figur 1:: eine Vorrichtung zum Entriegeln einer Aufzugstür gemäß vorbekanntem Stand der Technik;
- Figur 2:: eine erste Ausgestaltungsvariante einer Vorrichtung zum Entriegeln einer Aufzugstür;
- Figur 3a:: das elastische Element gemäss Figur 2 bei unbeeinflusstem Kraftspeicher;
- Figur 3b:: das elastische Element gemäss Figur 2 bei verlagertem Kraftspeicher;
- Figur 4a:: ein elastisches Element gemäss einer zweiten Ausgestaltungsvariante bei unbeeinflusstem Kraftspeicher;
- Figur 4b:: das elastische Element gemäss der zweiten Ausgestaltungsvariante bei verlagertem Kraftspeicher;
- Figur 5a:: ein elastisches Element gemäss einer dritten Ausgestaltungsvariante bei unbeeinflusstem Kraftspeicher; und
- Figur 5b:: das elastische Element gemäss der dritten Ausgestaltungsvariante bei verlagertem Kraftspeicher.

Die Figuren 1 und 2 zeigen Vorrichtungen zum Entriegeln einer Aufzugstür, wobei die in Figur 1 dargestellte Vorrichtung vorbekanntem Stand der Technik entspricht. Die hier dargestellten Komponenten dieser Vorrichtungen sind üblicherweise aus dem Innern eines Aufzugsschachtes sichtbar. Eine solche Vorrichtung kann Bestandteil einer Aufzugstür, insbesondere einer Kabinen- oder Schachttür sein. Vorzugsweise ist eine solche Vorrichtung an einer untersten von übereinander angeordneten Schachttüren ausgebildet.

Eine Aufzugstür umfasst üblicherweise einen nicht dargestellten Türrahmen, welcher eine Türöffnung 12 umgibt, und ein Türblatt 10, welches in seiner Geschlossenposition die Türöffnung 12 verdeckt. Das Türblatt 10 ist zwischen einer Geschlossenposition und einer Offenposition bewegbar. Die Aufzugstür kann darüber hinaus noch weitere Türblätter umfassen, wobei sowohl teleskopisch als auch zentral öffnende Türsysteme mit einer solchen Vorrichtung ausgestattet sein können. Der Türrahmen weist beidseitig der Türöffnung 12 Türpfosten und oberhalb dieser Türöffnung 12, also im oberen Bereich der Aufzugstür, einen Querträger auf.

Darüber hinaus umfasst eine solche Aufzugstür einen mit dem Türblatt 10 an einem Befestigungspunkt 36 verbundenen Kraftspeicher 32. Der Kraftspeicher 32 erstreckt sich üblicherweise in den unteren Bereich der Aufzugstür und senkrecht innerhalb eines der beiden Türpfosten bewegbar. Im Falle des Ausfalls der für den Türantrieb notwendigen Elektroenergieversorgung bewirkt dieser Kraftspeicher 32 die Schließung des Türblattes 10, also dessen Bewegung in die Geschlossenposition, um die Sicherheit von Personen auf dem Stockwerk in der Umgebung der entsprechenden Schachttür gewährleisten zu können.

Der in den Figuren 1 und 2 dargestellte Kraftspeicher 32 ist als Schliessgewicht ausgebildet. Alternativ dazu kann der Kraftspeicher 32 auch als Schliessfeder oder einem ähnlichen Element ausgebildet sein. Ein solches Schliessgewicht ist mit dem Türblatt 10 in dessen oberen Bereich mittels eines Seiles 34 derart gekoppelt, dass eine durch das Eigengewicht des Schliessgewichtes bewirkte senkrechte Abwärtsbewegung des Schliessgewichtes zu einer Schließung des horizontal bewegbaren Türblattes 10 führt. Das Seil 34 ist zu diesem Zweck an einem ersten Ende am Schliessgewicht fixiert, über eine Umlenkrolle 30 geführt und an seinem zweiten Ende mit dem Befestigungspunkt 36 verbunden. Die Kraft zur Schliessung des Türblattes 10 kann beispielhaft durch das Eigengewicht des Kraftspeichers 32 (Schliessgewicht) oder dessen Federkraft (Schliessfeder) bereitgestellt sein.

Die Vorrichtung umfasst darüber hinaus einen im oberen Türbereich angeordneten Riegel 16, welcher üblicherweise das in seiner Geschlossenstellung befindliche Türblatt 10 verriegelt. Der Riegel 16 kann um eine Schwenkachse 18 schwenkbar sein. Im verriegelten Zustand ist der Riegel 16 in eine Falle 20 eingeschwenkt, um eine Öffnungsbewegung des Türblattes 10 zu verhindern. Der Riegel 16 ist demnach am Türblatt 10 und die Falle 20 am Türrahmen der Aufzugstür, vorzugsweise am Querträger, angeordnet oder vice versa. Darüber hinaus kann der Riegel mit Hilfe einer Feder in seiner das Türblatt 10 verriegelnden Stellung gehalten werden.

Die in Figur 1 gezeigte Vorrichtung weist zusätzlich eine Entriegelungsvorrichtung 40 auf, welche es ermöglicht, die in Figur 1 dargestellte Aufzugstür von einem unteren Bereich der Aufzugstür aus dem Innern des Aufzugsschachtes entriegeln zu können. Die Entriegelungsvorrichtung 40 umfasst ein Entriegelungsseil 44, welches Entriegelungsseil 44 mit dem Riegel 16 verbunden ist. Das Entriegelungsseil 44 erstreckt sich vom Riegel 16 vom oberen Bereich der Aufzugstür bis zum Bereich einer Türschwelle an der Unterseite des Türblattes 10. Der Verlauf bzw. die Positionierung des Entriegelungsseils 40 ist durch Führungselemente 42 zur Führung des Entriegelungsseils 40 am Türblatt 10 festgelegt.

Um eine mit einer solchen Entriegelungsvorrichtung 40 ausgestatteten verriegelten Aufzugstür zu entriegeln bzw. zu öffnen, muss demnach das untere Ende des Entriegelungsseiles 44 gezogen werden, um den Riegel 16 aus dem Eingriff der Falle 20 zu bewegen und so das Türblatt 10 aus der Geschlossenposition in seine Offenposition horizontal bewegen zu können. Ein solcher Riegel 16 kann beispielhaft durch Federkraft mittels einer nicht dargestellten Haltefeder in seiner Verriegeltenstellung gehalten werden. Durch das beschriebene Betätigen des Entriegelungsseiles 44 ist diese Federkraft temporär überwindbar.

An dem in Figur 2 gezeigten Befestigungspunkt 36 ist ein elastisches Element 60 angeordnet. Das elastische Element 60 kann durch ein Federelement gebildet sein. Das Federelement ist einerseits am Befestigungspunkt 36 abgestützt und andererseits mit dem zweiten Ende des Seiles 34 verbunden.

Die Figuren 3a und 3b zeigen einen Ausschnitt der in Figur 2 dargestellten Vorrichtung, insbesondere das am Riegel 16 angeordnete elastische Element 60. Das elastische Element 60 ist als Schraubenfeder, insbesondere als Druckfeder, dargestellt, kann aber auch als Tellerfeder oder jedwede andere Feder mit der gemäss den Figuren 3a und 3b gegebenen Wirkung ausgebildet sein.

Die Figuren 4a und 4b zeigen ein elastisches Element 60' einer Vorrichtung gemäss einer zweiten Ausgestaltungsvariante, wobei das elastische Element 60' beispielhaft als Zugfeder dargestellt ist. Das Seil 34 ist an dem elastischen Element 60' an einem Punkt 61' fixiert. Eine solche Zugfeder kann ebenso als Schraubenfeder, Tellerfeder oder jedwede andere Feder ausgebildet sein. Die in den Figuren 4a und 4b dargestellte Vorrichtung weist im Vergleich zu der in den Figuren 2, 3a und 3b gezeigten Vorrichtung gleiche bzw. gleichwirkende Komponenten auf, was anhand der Bezugszeichen nachvollziehbar ist.

Das elastische Element 60' gemäss der zweiten Ausgestaltungsvariante wirkt bei einer durch einen Servicetechniker getätigten Verlagerung des Kraftspeichers 32 im entspannten Zustand (siehe Figur 4b) nicht direkt auf den verlängerten Arm 16.1 des Riegels 16. Stattdessen ist das zweite Ende 34' des Seils 34 derart verstärkt, dass der verlängerte Arm 16.1 des Riegels 16 durch dieses zweite Ende 34' bei entspannter Enlastungsvorrichtung 60' für eine Schwenkbewegung des Riegels 16 betätigbar ist.

Die Figuren 3a und 4a zeigen das elastische Element 60, 60' im gespannten Zustand. Das heisst, dass der Kraftspeicher 32 nicht, beispielhaft durch einen Servicetechniker, verlagert ist. Entsprechend befindet sich der Riegel 16 in seiner die Aufzugstür verriegelnden Stellung, also im Eingriff mit der Falle 20. Entsprechend ist das Türblatt an einer Öffnungsbewegung gehindert. Gemäss Figur 3a kann ein solches elastisches Element 60 im gespannten Zustand vom Riegel 16 bzw. von einem beispielhaft verlängerten Arm 16.1 des Riegels 16, vorzugsweise zwischen 5 und 50 mm, beabstandet sein.

Die Figuren 3b und 4b zeigen die elastischen Elemente 60, 60' im entspannten Zustand. Der entspannte Zustand des elastischen Elements 60 ist durch Verlagern des beispielhaft in Figur 2 dargestellten Kraftspeichers 32 erreichbar. Beispielhaft kann dies durch Anheben des als Schliessgewicht ausgebildeten Kraftspeichers 32 oder durch Dehnen oder Anheben des als Schliessfeder ausgebildeten Kraftspeichers 32 erreicht sein. In ihrem entspannten Zustand übt dieses elastische Element 60 bzw. das zweite Ende 34' des Seiles 34 eine Kraft auf den verlängerten Arm 16.1 des Riegels 16 aus und bewirkt damit eine Schwenkbewegung des Riegels 16 um dessen Schwenkachse 18. Entsprechend ist der Riegel 16 aus dem Eingriff der Falle 20 geschwenkt und das Türblatt 10 entriegelt. Somit kann ein Servicetechniker, welcher zur Entriegelung der Aufzugstür den Kraftspeicher bewegt hat, das Türblatt aus seiner Geschlossenposition in Richtung seiner Offenposition bewegen.

Die Figuren 2, 3a, 3b, 4a, 4b zeigen elastische Elemente 60, 60', welche bewirken, dass durch einen Riss des Seils 34 die Schachttür entriegelt ist.

Die Figuren 5a und 5b zeigen ein elastisches Element 60", welches an seinem ersten Ende am Befestigungspunkt 36 fixiert ist. Am zweiten Ende des elastischen Elements 60" ist das Seil 34 fixiert, wobei das Seil 34 entsprechend der in den Figuren 1 und 2 gezeigten Darstellung zum Kraftspeicher 32 weitergeführt sein kann. Das Seil 34 ist am verlängerten Arm 16.1 des Riegels 16 vorbeigeführt. Am Seil 34 bzw. am elastischen Element 60" kann ein Aktivierungselement 70 fixiert sein, welches bei einer Verlagerung des Kraftspeichers, insbesondere einem in Richtung der Schwerkraft gerichteten Ziehen des Kraftspeichers den verlängerten Arm 16.1 des Riegels 16 betätigt, so dass der Riegel 16 in seine Entriegeltenstellung geschwenkt wird.

## Patentansprüche

1. Vorrichtung zum Entriegeln einer Schachttür, wobei die Vorrichtung aufweist:
- ein Türblatt (10), welches zwischen einer Offenposition und einer Geschlossenposition verschiebbar ist,
- ein an dem Türblatt (10) angeordneter Riegel (16) zum Verriegeln des Türblattes (10) in seiner Geschlossenposition,
- ein mit dem Türblatt (10) gekoppelter Kraftspeicher (32), welcher Kraftspeicher (32) bei Ausfall der für den Antrieb des Türblattes (10) notwendigen Energieversorgung die Energie für die Bewegung des Türblattes (10) in seine Geschlossenposition bereitstellt,
**dadurch gekennzeichnet dass**, der Kraftspeicher (32) derart mittels eines elastischen Elements (60) mit dem Türblatt (10) gekoppelt ist, dass durch ein Verlagern des Kraftspeichers (32) bei dem in seiner Geschlossenstellung angeordneten Türblatt (10) der Riegel (16) in seine Entriegeltenstellung versetzbar ist.

2. Vorrichtung nach Anspruch 1, wobei der Kraftspeicher (32) mittels eines am Türblatt (10) angeordneten Befestigungspunktes (36) mit dem Türblatt (10) gekoppelt ist.

3. Vorrichtung nach Anspruch 2, wobei das elastische Element (60) am Befestigungspunkt (36) abgestützt ist und durch das den Riegel (16) in seine Verriegeltenstellung versetzende Verlagern des Kraftspeichers (32) entspannbar ist.

4. Vorrichtung nach Anspruch 2, wobei das elastische Element (60) am Befestigungspunkt (36) abgestützt ist und durch das den Riegel (16) in seine Verriegeltenstellung versetzende Verlagern des Kraftspeichers (32) dehnbar ist.

5. Vorrichtung nach einem der vorangegangenen Ansprüche, wobei das elastische Element (60) durch ein Federelement derart gebildet ist, dass das Federelement durch ein Verlagern des Kraftspeichers (32) den Riegel (16) in seine Entriegeltenstellung versetzt.

6. Vorrichtung nach einem der Ansprüche 4 und 5, wobei das Federelement durch eine Zugfeder oder durch eine Druckfeder gebildet ist.

7. Vorrichtung nach einem der vorangegangenen Ansprüche, umfassend ein Seil (34), welches Seil (34) an seinem ersten Ende mit dem an dem Befestigungspunkt (36) angeordneten elastischen Element (60) und an seinem zweiten Ende mit dem Kraftspeicher (32) verbunden ist.

8. Vorrichtung nach einem der vorangegangenen Ansprüche, wobei der Kraftspeicher (32) durch ein Schliessgewicht oder eine Schliessfeder gebildet ist.

9. Aufzugsanlage mit einer Vorrichtung gemäss der Ansprüche 1 bis 8.

10. Aufzugsanlage nach Anspruch 9, umfassend mehrere übereinander angeordnete Schachttüren, durch welche Schachttüren ein Aufzugsschacht der Aufzugsanlage von mehreren übereinander angeordneten Stockwerken begehbar ist, wobei die Vorrichtung gemäss der Ansprüche 1 bis 6 an einer untersten der Schachttüren angeordnet ist.

11. Verfahren zum Entriegeln einer Schachttür mit einer Vorrichtung gemäss der Ansprüche 1 bis 8, wobei das Türblatt (10) durch Verlagern des Kraftspeichers (32) entriegelt wird.

12. Verfahren gemäss Anspruch 11, wobei das Türblatt (10) durch ein in Richtung einer Schachtgrube gerichtetes Ziehen des Kraftspeichers (32) oder durch Anheben des Kraftspeichers (32) entriegelt wird.

## Claims

1. Device for unlocking a landing door, wherein the device comprises:
- a door leaf (10), which can be moved between an open position and a closed position,
- a bar (16) arranged on the door leaf (10) for locking the door leaf (10) in the closed position thereof,
- an energy accumulator (32) coupled to the door leaf (10), which energy accumulator (32) provides the energy for moving the door leaf (10) into the closed position thereof in the case of a loss of the power supply required for driving the door leaf (10),
wherein the energy accumulator (32) is coupled to the door leaf (10) by means of an elastic element (60) such that the bar (16) can be brought into the unlocked position thereof by displacing the energy accumulator (32) when the door leaf (10) is arranged in the closed position thereof.

2. Device according to claim 1, wherein the energy accumulator (32) is coupled to the door leaf (10) by means of a fastening point (36) arranged on the door leaf (10).

3. Device according to claim 2, wherein the elastic element (60) is supported on the fastening point (36) and can be relaxed on account of displacing the energy accumulator (32) bringing the bar (16) into the locked position thereof.

4. Device according to claim 2, wherein the elastic element (60) is supported on the fastening point (36) and can be stretched on account of displacing the energy accumulator (32) bringing the bar (16) into the locked position thereof.

5. Device according to any of the preceding claims, wherein the elastic element (60) is formed by a spring element such that the spring element brings the bar (16) into the unlocked position thereof by displacing the energy accumulator (32).

6. Device according to either claim 4 or claim 5, wherein the spring element is formed by a tension spring or by a compression spring.

7. Device according to any of the preceding claims, comprising a cable (34), which cable (34) is connected, at the first end thereof, to the elastic element (60) arranged on the fastening point (36) and, at the second end thereof, to the energy accumulator (32).

8. Device according to any of the preceding claims, wherein the energy accumulator (32) is formed by a closing weight or a closing spring.

9. Elevator system comprising a device according to claims 1 to 8.

10. Elevator system according to claim 9, comprising a plurality of landing doors arranged above one another, through which landing doors an elevator shaft of the elevator system can be accessed from a plurality of floors arranged above one another, wherein the device according to claims 1 to 6 is arranged on a lowermost landing door.

11. Method for unlocking a landing door using a device according to claims 1 to 8, wherein the door leaf (10) is unlocked by displacing the energy accumulator (32).

12. Method according to claim 11, wherein the door leaf (10) is unlocked by the energy accumulator (32) being pulled in the direction of a shaft pit or by the energy accumulator (32) being lifted.

## Revendications

1. Dispositif permettant le déverrouillage d'une porte palière, le dispositif comprenant :
- un vantail de porte (10) qui peut être déplacé entre une position ouverte et une position fermée,
- un verrou (16) disposé sur le vantail de porte (10) et servant à verrouiller le vantail de porte (10) dans sa position fermée,
- un accumulateur de force (32) accouplé au vantail de porte (10), lequel accumulateur de force (32), en cas de panne de l'alimentation en énergie nécessaire à l'entraînement du vantail de porte (10), fournit l'énergie nécessaire pour déplacer le vantail de porte (10) dans sa position fermée,
**caractérisé en ce que**
l'accumulateur de force (32) est accouplé au vantail de porte (10) au moyen d'un élément élastique (60), de telle sorte que le verrou (16) peut être amené dans sa position déverrouillée par un déplacement de l'accumulateur de force (32) lorsque le vantail de porte (10) est disposé dans sa position fermée.

2. Dispositif selon la revendication 1, dans lequel l'accumulateur de force (32) est accouplé au vantail de porte (10) au moyen d'un point de fixation (36) disposé sur le vantail de porte (10).

3. Dispositif selon la revendication 2, dans lequel l'élément élastique (60) est en appui sur le point de fixation (36) et peut être libéré en déplaçant l'accumulateur de force (32), ce qui amène le verrou (16) dans sa position verrouillée.

4. Dispositif selon la revendication 2, dans lequel l'élément élastique (60) est en appui sur le point de fixation (36) et est extensible en déplaçant l'accumulateur de force (32), ce qui amène le verrou (16) dans sa position verrouillée.

5. Dispositif selon l'une des revendications précédentes, dans lequel l'élément élastique (60) est formé par un élément à ressort, de telle sorte que l'élément à ressort amène le verrou (16) dans sa position déverrouillée en déplaçant l'accumulateur de force (32).

6. Dispositif selon l'une des revendications 4 et 5, dans lequel l'élément à ressort est formé par un ressort de traction ou par un ressort de compression.

7. Dispositif selon l'une des revendications précédentes, comprenant un câble (34), lequel câble (34) est relié, au niveau de sa première extrémité, à l'élément élastique (60) disposé sur le point de fixation (36) et, au niveau de sa seconde extrémité, à l'accumulateur de force (32).

8. Dispositif selon l'une des revendications précédentes, dans lequel l'accumulateur de force (32) est formé par un poids de fermeture ou par un ressort de fermeture.

9. Installation d'ascenseur comportant un dispositif selon les revendications 1 à 8.

10. Installation d'ascenseur selon la revendication 9, comprenant plusieurs portes palières disposées les unes au-dessus des autres, par lesquelles portes palières il est possible d'accéder à une cage d'ascenseur de l'installation d'ascenseur depuis plusieurs étages disposés les uns au-dessus des autres, le dispositif selon les revendications 1 à 6 étant disposé sur l'une des portes palières les plus basses.

11. Procédé de déverrouillage d'une porte palière au moyen d'un dispositif selon les revendications 1 à 8, le vantail de porte (10) étant déverrouillé en déplaçant l'accumulateur de force (32).

12. Procédé selon la revendication 11, selon lequel le vantail de porte (10) est déverrouillé en tirant l'accumulateur de force (32) en direction d'une fosse de cage ou en soulevant l'accumulateur de force (32).
